# EUROPÄISCHE PATENTSCHRIFT

(11) **EP 1 506 838 B1**
(45) Veröffentlichungstag und Bekanntmachung des Hinweises auf die Patenterteilung: **07.12.2005**
(21) Anmeldenummer: 03400046.3
(22) Anmeldetag: 14.08.2003
(51) Int. Cl.: B24B 35/00, B24B 9/00, B24B 19/12

(54) **Werkzeug zum spanabhebenden Bearbeiten von Lagerstellen von Wellen**
Tool for the machining of shaft surfaces for bearings
Outil pour l'usinage de paliers pour arbres

(43) Veröffentlichungstag der Anmeldung: 16.02.2005
(73) Patentinhaber: Supfina Grieshaber GmbH & Co. KG, 77709 Wolfach (DE)
(72) Erfinder: Hildebrandt, Oliver, 78132 Hornberg (DE)
(74) Vertreter: Dreiss, Fuhlendorf, Steimle & Becker

(56) Entgegenhaltungen:
- AT-A- 246 524
- DE-A- 19 607 775
- US-A- 3 596 410
- US-B1- 6 431 954

## Beschreibung

Die Erfindung betrifft ein Werkzeug zum spanabhebenden Bearbeiten von Lagerstellen von Wellen, insbesondere Nockenwellen, mit den Merkmalen des Oberbegriffs des Anspruchs 1. Ein solches Werkzeug ist aus der US-B-6,431,954 bekannt.

Bei Wellen ist bekannt, dass diese mehrere Lagerstellen aufweisen, mittels welchen die Welle nicht nur gelagert sondern auch gegen Durchbiegung abgestützt werden. Nockenwellen weisen neben diesen Lagerstellen in der Regel noch die Lagerstellen radial überragende Nocken oder Dichtsitze auf, die ebenfalls bearbeitet werden müssen. Diese Bearbeitung besteht in der Regel darin, dass die Oberflächen der Lagerstellen, der Nocken und Dichtsitze geschliffen und anschließend gefinisht werden. Dabei entsteht an den Nocken und an den Dichtsitzen ein in axialer Richtung abstehender Grat, der in den Ölkreislauf eines Verbrennungsmotors gelangt, falls er nicht zuvor entfernt wird. Um diesen Grat zu entfernen, muss die Welle nach dem Schleifen einem weiteren Bearbeitungsschritt unterzogen werden, bei dem der Grat mittels eines speziellen Werkzeugs abgestreift wird. Dieser Bearbeitungsschritt ist zeitaufwändig, da die Welle in die entsprechende Bearbeitungsmaschine eingesetzt und dieser wieder entnommen werden muss.

Aus der US-B-6,431,954 sind ein Verfahren und eine Vorrichtung zum gleichzeitigen Schleifen und Feinstbearbeiten von Werkstücken bekannt. Das Schleifen wird mittels einer auf einer Schleifspindel angeordneten Schleifscheibe und das Feinstbearbeiten wird mittels eines Finishsteins durchgeführt, der an einer separaten Feinstbearbeitungseinheit befestigt ist. Zwar können die Arbeiten gleichzeitig durchgeführt werden, aber der maschinelle Aufwand ist relativ hoch. Auch bei der US-A-3,596,410 können mehrere Schleifarbeiten gleichzeitig durchgeführt werden, jedoch müssen hierfür die Schleifwerkzeuge eine ganz spezielle Form aufweisen, weshalb sie oft gerichtet werden müssen.

Der Erfindung liegt daher die Aufgabe zugrunde, ein Werkzeug zum spanabhebenden Bearbeiten bereit zu stellen, mit dem die Welle schneller bearbeitet werden kann, wobei der maschinelle Aufwand gering sein soll.

Diese Aufgabe wird mit einem Werkzeug gelöst, das die Merkmale des Anspruchs 1 aufweist.

Mit dem erfindungsgemäßen Werkzeug können also gleichzeitig die Lagerstellen bearbeitet und die Nocken oder Dichtsitze entgratet werden. Das Werkstück muss also nicht mehr in eine spezielle, für das Entgraten vorgesehene Bearbeitungsvorrichtung eingesetzt und dieser wieder entnommen werden. Dabei kann das Bearbeitungselement, mit dem die Lagerstelle bearbeitet wird, und das Entgratwerkzeug, mit welchem die Nocken und Dichtsitze entgratet werden, an einem gemeinsamen Werkzeug vorgesehen sein oder an einer Bearbeitungszange angeordnet sein, die die Welle zwischen sich aufnimmt. Das erfindungsgemäße Werkzeug ist für alle Wellentypen verwendbar. Nachfolgend wird hauptsächlich auf Nockenwellen Bezug genommen, wobei dies aber nicht einschränkend verstanden werden soll.

Um die Entkopplung der Bewegungen des Entgratwerkzeugs, welches zusammen mit der Welle in Achsrichtung oszillierend bewegt wird, vom Bearbeitungselement auf einfache Weise zu realisieren, ist das Entgratwerkzeug an einem achsparallel zur Welle verschieblichen Schlitten befestigt. Dieser Schlitten vollzieht die gleichen Bewegungen wie die Welle und ist im Werkzeughalter verschieblich gelagert.

Um die Anlage des Entgratfingers an der Stirnseite des zu entgratenden Wellenabschnitts auch bei hochfrequenten Oszillationsschwingungen zu gewährleisten, ist der Schlitten in Richtung des zu entgratenden Wellenabschnitts federkraftbeaufschlagt. Dies kann durch eine mechanische, hydraulische oder pneumatische Feder erfolgen. Dadurch wird auch genügend Druck auf den Grat ausgeübt, so dass dieser mit Sicherheit von der Stirnseite abgestreift wird.

Um an einer Welle mehrere Lagerstellen und entsprechend viele Nocken bzw. Dichtsitze bearbeiten bzw. entgraten zu können, sind das Bearbeitungselement und das Entgratwerkzeug am gleichen Werkzeughalter vorgesehen, sodass jeweils mit einem der Werkzeughalter ein Lagerelement gefinisht und eine oder mehrere Nocken bzw. Dichtsitze entgratet werden können, wobei die axial benachbarte Lagerstelle und die entsprechenden Nocken und Dichtsitze mit den Werkzeugen des nächsten Werkzeughalters bearbeitet bzw. entgratet werden. Die Werkzeughalter können dabei wechselseitig einander gegenüberliegend an der Welle angreifen.

Gemäß einem bevorzugten Ausführungsbeispiel kann das Bearbeitungselement eine Schleifscheibe, ein Finishelement, z.B. ein Finishstein oder ein Finishband insbesondere mit einem Anpressschuh, sein. Auf diese Weise kann der Grat bereits beim Schleifen der Lagerstellen entfernt werden oder ein durch das Schleifen entstandener Grad kann beim anschließenden Bearbeitungsprozess, das heißt beim Finishen der Lagerstelle entfernt werden. Auf jeden Fall ist zum Entfernen des Grats kein gesonderter Bearbeitungsschritt, d.h. Entgratungsprozess erforderlich.

Bei einem bevorzugten Ausführungsbeispiel ist vorgesehen, dass das Entgratwerkzeug wenigstens einen radial zur Welle ausgerichteten Entgratfinger aufweist, der an der Stirnseite des zu entgratenden Wellenabschnitts anliegt. Dieser Entgratfinger wird beim radialen Heranfahren des Werkzeugs an die Lagerstelle ebenfalls radial an den zu entgratenden Wellenabschnitt herangefahren, sodass er an der Stirnseite, von welcher der Grat absteht, zur Anlage kommt. Wird die Welle in Drehung versetzt, dann werden gleichzeitig die Lagerstelle bearbeitet und der Entgratfinger wird über die Stirnseite des zu entgratenden Wellenabschnitts gestreift. Der Grat wird dabei abgebrochen.

Um den Entgratfinger in axialer Richtung vom Bearbeitungselement, insbesondere von den Bewegungen des Bearbeitungselements zu entkoppeln, liegt der Entgratfinger unter Vorspannung an der Stirnseite des zu entgratenden Wellenabschnitts an.

Da beim Finishen der Lagerstelle der Drehbewegung der Welle auch eine in Achsrichtung verlaufende Oszillationsbewegung überlagert ist, muss der Entgratfinger der Oszillationsbewegung der Welle folgen können. Da der Entgratfinger unter Vorspannung, das heißt mit einem Anklagedruck an der Stirnseite des zu entgratenden Wellenabschnitts anliegt, kann dieser den axialen Bewegungen des Wellenabschnitts problemlos folgen, was weiter unten noch näher beschrieben ist.

Da bei einer die Welle gegen Durchbiegung abstützenden Lagerstelle diese Lagerstelle in der Regel zwischen zwei Nocken vorgesehen ist, ist bei einem bevorzugten Ausführungsbeispiel beidseits des Bearbeitungselements jeweils wenigstens ein Entgratwerkzeug vorgesehen. Auf diese Weise können beim Bearbeiten einer Lagerstelle gleichzeitig zwei Nocken oder Dichtsitze entgratet werden. Es ist auch denkbar, dass alle Nocken und Bunde gleichzeitig entgratet werden.

Es sei noch angemerkt, dass eine Nockenwelle in der Regel zwei an ihren Enden vorgesehene Dichtsitze aufweist, über die die Nockenwelle mittels zweier Wellendichtringen nach außen abgedichtet ist.

Bei einem bevorzugten Ausführungsbeispiel, insbesondere bei einem als Finishelement ausgebildeten Bearbeitungselement ist vorgesehen, dass das Bearbeitungselement und das Entgratwerkzeug in Achsrichtung nebeneinander liegen. In Drehrichtung kann das Bearbeitungselement um einen Winkel von bis zu 90° versetzt zum Entgratwerkzeug angeordnet sein. Mit diesem Werkzeug werden sowohl das Bearbeitungselement als auch das Entgratwerkzeug von der gleichen Seite an die Welle herangefahren und das Schleifen bzw. Finishen und Entgraten erfolgt an der gleichen Seite der Welle, sodass diese auf der radial gegenüberliegenden Seite lediglich abgestützt werden muss. Zur Abstützung dient ein Bearbeitungswerkzeug, das ebenfalls mit Band ausgelegt ist.

Im erfindungsgemäßen Werkzeughalter ist wenigstens ein das Entgratwerkzeug tragender Schlitten verschieblich gelagert. Dieser Schlitten ist an Führungsdornen geführt und von einer Feder mit Druck beaufschlagt, sodass er entgegen der Kraft der Feder aus seiner Ruhelage heraus verschoben werden kann.

Weitere Vorteile, Merkmale und Einzelheiten der Erfindung ergeben sich aus den Unteransprüchen.

In der Zeichnung zeigen:
- Figur 1: eine Seitenansicht einer eine zu bearbeitende Welle zwischen sich aufnehmende Bearbeitungszange mit zwei erfindungsgemäßen Werkzeugen;
- Figur 2: einen Querschnitt durch das erfindungsgemäße Werkzeug gemäß Figur 3;
- Figur 3: eine Ansicht in Richtung des Pfeils III-III gemäß Figur 2;
- Figur 4: einen Schnitt IV-IV gemäß Figur 2 durch das Werkzeug; und
- Figur 5: eine Draufsicht der Welle mit zwei anliegenden Werkzeugen.

Die Figur 1 zeigt eine insgesamt mit 10 bezeichnete Bearbeitungszange mit zwei um jeweils ein Schwenklager 12 bzw. 14 schwenkbar gelagerten Schwenkarmen 16 und 18, die an ihren freien Enden mit jeweils einem Werkzeug 20 versehen sind, und die zwischen sich eine zu bearbeitende Welle 22 einschließen. Die beiden Schwenkarme 16 und 18 sind druckbeaufschlagt, sodass Bearbeitungsschuhe 24 ein Finishband 26 mit einem vorgegebenen Druck auf eine zu bearbeitende Lagerstelle 28 der Welle 22 pressen. Nach dem Bearbeitungsvorgang wird das Finishband 26, wie allgemein bekannt, um eine vorgegebene Wegstrecke in Richtung des Pfeils 30 weiter transportiert.

Das Werkzeug 20 besitzt, wie aus Figur 2 ersichtlich, einen Werkzeughalter 32, der an das freie Ende eines jeden Schwenkarmes 16 und 18 mittels Schrauben 34 angeschraubt ist.

An diesem Werkzeughalter 32 befinden sich zwei aufgeschraubte Lagerböcke 36 (Figur 3), mit denen zwei Führungsdorne 38 achsparallel gehalten werden. Außerdem trägt der Werkzeughalter 32 einen Lagerzapfen 40, der sich ebenfalls parallel zu den Führungsdornen 38 erstreckt.

Wie aus Figur 2 ersichtlich, ist der Bearbeitungsschuh 24, der z.B. aus Vulkollan besteht, direkt am Werkzeughalter 32 festgelegt und damit über die Schwenkarme 16 und 18 in Achsrichtung der Welle 22 fixiert. An Stelle von Vulkollan kann die Beabeitungsschale auch aus Stahl bestehen.

Die Figur 3, die eine Vorderansicht auf das Werkzeug 20 zeigt, lässt neben dem Bearbeitungsschuh 24 jeweils zwei als Entgratfinger 42 ausgebildete Entgratwerkzeuge 43 erkennen, wobei jeder Entgratfinger 42 an einem eigenen Schlitten 44 befestigt ist. Die Schlitten 44 werden ihrerseits von den Führungsdornen 38 durchgriffen, sodass sie an diesen verschieblich gelagert sind. Außerdem erstrecken sich zwischen den Schlitten 44 und einem Bund 46 sowie Spannhülsen 48 des Lagerzapfens 40 insgesamt vier Druckfedern 50, die jeweils zwei der Schlitten 44 in Richtung zueinander drängen. Dies bedeutet, dass die Schlitten 44 derart druckbeaufschlagt sind, dass die äußeren Schlitten 44 axial nach außen und die beiden inneren Schlitten 44 axial nach innen, das heißt in Richtung des Bearbeitungsschuhs 24 entgegen der Kraft der Druckfedern 50 verschoben werden können. Dabei werden die Entgratfinger 42 jeweils voneinander entfernt.

Die Figur 5 zeigt einen Ausschnitt der Welle 22, welche mit zwei Lagerstellen 28 versehen ist, an denen jeweils ein Finishband 26 anliegt und von einem Bearbeitungsschuh 24 angepresst wird. Beidseits neben den Lagerstellen 28 befinden sich jeweils zwei Nocken 52 und 54, an deren Stirnseiten 56 und 58 jeweils einer der Entgratfinger 42 anliegt. In der Ruhelage weisen die Entgratfinger 42 einen Abstand zueinander auf, der geringer ist als die Breite der Nocken 52 und 54, so dass beim Aufschieben der Entgratfinger 42 auf die Nocken 52 und 54 diese auseinander geschoben werden, indem die Schlitten 44 auf den Führungsdornen 38 entgegen der Kraft der Federn 50 verschoben werden. Das Aufschieben der Entgratfinger 42 wird dadurch erleichtert, dass die Entgratfinger 42 an ihren freien Enden eine Einlaufschräge 60 besitzen.

Wird die Welle 22 in Drehbewegung versetzt, dann wird ein durch Schleifen der Umfangsfläche 62 der Nocken 52 und 54 entstandener Grat 64, der in der Figur 5 übertrieben groß dargestellt ist, und der in axialer Richtung an der Stirnseite 56 bzw. 58 absteht, von den Entgratfingern 42 abgestreift. Gleichzeitig wird die Lagerstelle 28 vom Finishband 26 bearbeitet, das heißt gefinisht. Da, wie in der Figur 5 dargestellt, die Werkzeuge 20 an radial gegenüberliegenden Stellen der Welle 22 und versetzt zueinander eingesetzt werden können, kann die Welle 22 in einem Arbeitsdurchgang vollständig sowohl gefinisht als auch entgratet werden.

Weil die Entgratfinger 42 jeweils an einem Schlitten 44 befestigt sind, und die Schlitten 44 durch verschiebliche Lagerung an Führungsdornen 38 in axialer Richtung der Welle 22 vom Werkzeughalter 32 entkoppelt sind, können die Entgratfinger 42 den in Richtung des Doppelpfeils 66 auftretenden oszillierenden Schwingungen der Welle 22, die für das Finishen der Lagerstelle 28 erforderlich ist, folgen. Die Entgratfinger 42 sind also bezüglich der Welle 22 bewegungsentgekoppelt.

Es sei noch erwähnt, dass jedem Bearbeitungsschuh 24 ein Stützelement 70 radial gegenüber liegt, welches ebenfalls einen Schuh 68 aufweist und mit dem ebenfalls das Finishband 26 an die gegenüber liegende Seite der Lagerstelle 28 angepresst wird, wodurch die Druckkräfte der Schwenkarme 16 und 18 abgestützt werden.

Das erfindungsgemäße Werkzeug 20 kann auch ohne Finishbearbeitung also lediglich zum Entgraten verwendet werden.

## Patentansprüche

1. Werkzeug (20) zum spanabhebenden Bearbeiten von Lagerstellen (28) von Wellen (22), insbesondere Nockenwellen, mit einem an der Lagerstelle (28) anlegbaren Bearbeitungselement und insbesondere einem bezüglich der Lagerstelle (28) gegenüberliegenden Stützelement (70), wobei in Achsrichtung gesehen neben dem Bearbeitungselement ein Entgratwerkzeug (43) vorgesehen ist, welches die Stirnseite (56, 58) eines in Achsrichtung gesehen neben der Lagerstelle (28) angeordneten Wellenabschnitts gleichzeitig entgratet, **dadurch gekennzeichnet, dass** das Entgratwerkzeug (43) an einem achsparallel zur Welle (22) verschieblichen Schlitten (44) befestigt ist, und der Schlitten (44) in Richtung des zu entgratenden Wellenabschnitts federkraftbeaufschlagt ist, und dass das Bearbeitungselement und das Entgratwerkzeug (43) am gleichen Werkzeughalter (32) vorgesehen sind und im Werkzeughalter (32) wenigstens ein das Entgratwerkzeug (43) tragender Schlitten (44) verschieblich im Werkzeughalter (32) gelagert ist.

2. Werkzeug nach Anspruch 1, **dadurch gekennzeichnet, dass** das Bearbeitungselement eine Schleifscheibe, ein Finishelement, z.B. ein Finishstein oder ein Finishband (26) mit einem Anpresselement, wie z.B. einem Bearbeitungsschuh (24), ist.

3. Werkzeug nach einem der vorhergehenden Ansprüche, **dadurch gekennzeichnet, dass** das Entgratwerkzeug (43) wenigstens einen radial zur Welle (22) ausgerichteten Entgratfinger (42) aufweist, der an der Stirnseite (56, 58) des zu entgratenden Wellenabschnitts anliegt.

4. Werkzeug nach Anspruch 3, **dadurch gekennzeichnet, dass** der Entgratfinger (42) unter Vorspannung an der Stirnseite (56, 58) des zu entgratenden Wellenabschnitts anliegt.

5. Werkzeug nach einem der vorhergehenden Ansprüche, **dadurch gekennzeichnet, dass** auf beiden Seiten des Bearbeitungselements jeweils wenigstens ein Entgratwerkzeug (43) vorgesehen ist.

6. Werkzeug nach einem der vorhergehenden Ansprüche, **dadurch gekennzeichnet, dass** das Bearbeitungselement und das Entgratwerkzeug (43) in Achsrichtung der Welle (22) nebeneinander liegen.

7. Werkzeug nach einem der vorhergehenden Ansprüche, **dadurch gekennzeichnet, dass** der Schlitten (44) an Führungsdornen (38) geführt ist.

8. Werkzeug nach einem der vorhergehenden Ansprüche, **dadurch gekennzeichnet, dass** das Stützelement ebenfalls ein Bearbeitungselement ist.

## Claims

1. Tool (20) for machining bearing points (28) of shafts (22), in particular cam shafts, with a machining element that can be positioned on the bearing point (28) and in particular a supporting element (70) opposite the bearing point (28), wherein viewed in the axial direction alongside the machining element a deburring tool (43) is provided, which at the same time deburrs the end face (56, 58) of a portion of the shaft next to the bearing point (28) when viewed in the axial direction, **characterised in that** the deburring tool (43) is secured to a carriage (44) that is diplaceable parallel to the axis of the shaft (22), and the carriage (44) is spring-loaded in the direction of the portion of the shaft to be deburred, and **in that** the machining element and the deburring tool (43) are provided on the same tool holder (32) and at least one carriage (44) supporting the deburring tool (43) is displaceably mounted in the tool holder (32).

2. Tool according to claim 1, **characterised in that** the machining element is a grinding wheel, a finishing element, for example, a finishing stone or a finishing strip (28) with a contact element, such as for example a machining shoe (24).

3. Tool according to any one of the preceding claims, **characterised in that** the deburring tool (43) has at least one deburring finger (42) aligned radially to the shaft (22), which finger is in contact with the end face (56, 58) of the portion of the shaft to be deburred.

4. Tool according to claim 3, **characterised in that** the deburring finger (42) rests with biasing on the end face (56, 58) of the portion of the shaft to be deburred.

5. Tool according to any one of the preceding claims, **characterised in that** at least one deburring tool (43) is in each case provided on both sides of the machining element.

6. Tool according to any one of the preceding claims, **characterised in that** the machining element and the deburring tool (43) are located adjacent to one another in the axial direction to the shaft (22).

7. Tool according to any one of the preceding claims, **characterised in that** the carriage (44) is guided on guide mandrels (38).

8. Tool according to any one of the preceding claims, **characterised in that** the supporting element is also a machining element.

## Revendications

1. Outil (20) pour l'usinage de portées (28) d'arbres (22), notamment d'arbres à cames, avec un élément d'usinage apte à être placé contre la portée (28) et notamment un élément d'appui (70) situé à l'opposé par rapport à la portée (28), étant précisé qu'il est prévu près de l'élément d'usinage, vu dans la direction axiale, un outil d'ébavurage (43) qui ébavure simultanément la face frontale (56, 58) d'une portion d'arbre agencée près de la portée (28) vue dans la direction axiale, **caractérisé en ce que** l'outil d'ébavurage (43) est fixé à un coulisseau (44) mobile en translation parallèlement à l'axe de l'arbre (22), **en ce que** le coulisseau (44) est chargé par ressort en direction de la portion d'arbre à ébavurer, **en ce que** l'élément d'usinage et l'outil d'ébavurage (43) sont prévus sur le même porte-outil (32) et **en ce qu'**à l'intérieur du porte-outil (32), au moins un coulisseau (44) supportant l'outil d'ébavurage (43) est monté mobile dans le porte-outil (32).

2. Outil selon la revendication 1, **caractérisé en ce que** l'élément d'usinage est une meule, un élément de finition, par exemple une pierre abrasive de finition ou une bande de finition (26) avec un élément presseur, comme par exemple un patin d'usinage (24).

3. Outil selon l'une quelconque des revendications précédentes, **caractérisé en ce que** l'outil d'ébavurage (43) présente au moins un doigt d'ébavurage (42) orienté radialement par rapport à l'arbre (22) et en contact avec la face frontale (56, 58) de la portion d'arbre à ébavurer.

4. Outil selon la revendication 3, **caractérisé en ce que** le doigt d'ébavurage (42) est plaqué sous précontrainte contre la face frontale (56, 58) de la portion d'arbre à ébavurer.

5. Outil selon l'une quelconque des revendications précédentes, **caractérisé en ce qu'**au moins un outil d'ébavurage (43) est prévu de chaque côté de l'élément d'usinage.

6. Outil selon l'une quelconque des revendications précédentes, **caractérisé en ce que** l'élément d'usinage et l'outil d'ébavurage (43) sont agencés côte à côte dans la direction axiale de l'arbre (22).

7. Outil selon l'une quelconque des revendications précédentes, **caractérisé en ce que** le coulisseau (44) est guidé au niveau de broches de guidage (38).

8. Outil selon l'une quelconque des revendications précédentes, **caractérisé en ce que** l'élément d'appui est également un élément d'usinage.
